# EUROPÄISCHE PATENTSCHRIFT

(11) **EP 3 453 641 B1**
(45) Veröffentlichungstag und Bekanntmachung des Hinweises auf die Patenterteilung: **11.03.2020**
(21) Anmeldenummer: 17190134.1
(22) Anmeldetag: 08.09.2017
(51) Int. Cl.: B65D 90/00

(54) **STÜTZVORRICHTUNG, CARGO-VORRICHTUNG, VERFAHREN ZUM BELADEN EINES BEHÄLTERS**
SUPPORT DEVICE, CARGO DEVICE, METHOD FOR LOADING OF A CONTAINER
DISPOSITIF DE SUPPORT, DISPOSITIF DE FRET, PROCÉDÉ POUR CHARGER UN CONTENEUR

(43) Veröffentlichungstag der Anmeldung: 13.03.2019
(73) Patentinhaber: Siemens Aktiengesellschaft, 80333 München (DE)
(72) Erfinder: ENENKEL, Peter, 78462 Konstanz (DE); GERSTMAYR, Dolores, 78467 Konstanz (DE)
(74) Vertreter: Maier, Daniel Oliver

(56) Entgegenhaltungen:
- EP-A1- 0 716 972
- EP-A1- 3 176 123
- WO-A1-2016/166495
- DE-A1-102011 102 171

## Beschreibung

Die Erfindung bezieht sich auf das technische Gebiet des Beladens von Behältern für Lastfahrzeuge mit losem postalischem Stückgut. Dokument EP0716972A1 offenbart eine Stützvorrichtung zur Abstützung von in einem Behälter für Lastfahrzeuge angeordneten Stapelsegmenten aus gestapelten postalischen Stückgütern umfassend eine Positioniervorrichtung 7 und eine Stützstruktur 3, wobei die Stützstruktur mit der Wirkfläche in einem vergrößerten Zustand ausgestaltet ist zur Bewegung mit Hilfe der Positioniervorrichtung innerhalb des Behälters von einer ersten Seite des Stapelsegments au eine der ersten Seite gegenüberliegende zweite Seite des Stapelsegments. Ferner offenbart die EP0716972A1 auch ein Verfahren zum Beladen eines Behälters für Lastfahrzeuge mit postalischem Stückgut mit Hilfe einer Stützstruktur umfassend die Verfahrensschritte: Errichten eines vertikal stehenden ersten Stapelsegments von aufeinander gestapelten Stückgütern in dem Behälter; Abstützen des ersten Stapelsegments mittels der Stützstruktur, indem die Wirkfläche der Stützstruktur in einem vergrößerten Zustand eine Seite des ersten Stapelsegments derart stützt, dass ein Kippen oder Herunterfallen von in dem ersten Stapelsegment gestapelten Stückgütern auf der dem ersten Stapelsegment gestapelten Stückgütern auf diese Seite verhindert wird; Errichten eines zweiten Stapelsegments von aufeinander gestapelten Stückgütern auf der dem ersten Stapelsegment gegenüber liegenden Seite der Stützstruktur derart, dass das zweite Stapelsegment mit einer ersten Seite an die Stützstruktur angrenzt.

Ferner offenbaren die Dokumente WO2016/166495A1, DE102011102171A1 und EP3176123A1 weitere Stützvorichtungen. Bei der Beladung von LKW-Containern oder andern Behältern für Lastfahrzeuge mit losem, postalischem Stückgut ist es wünschenswert, vorbereitete Stapel in den LKW-Container, respektive Behälter zu verladen. Dabei sollen die Stapel als vorzugsweise quer zur Fahrtrichtung angeordnete wandähnliche Stapelstrukturen nacheinander in den Behälter verladen werden. Diese wandähnlichen Stapelstrukturen werden im Folgenden auch als Stapelsegmente oder Stapelwände bezeichnet. Vorzugsweise werden die Stapelsegmente in Fahrtrichtung respektive in Längsausrichtung des Containers von vorne nach hinten verladen. Beispielsweise wäre es wünschenswert, solche Stapel in einer geeigneten zunächst horizontal liegenden wandähnlichen Form zu befüllen, danach die Form aufzustellen und die darin enthaltenen Stückgüter als Stapelwand im Container abzustellen. Auf diese Weise könnte ein Behälter von vorne nach hinten mit solchen Stapelwänden befüllt werden. Da diese Stapelwände jedoch sehr labil sind, muss eine Stützstruktur eingebracht werden, um deren Kippen zu vermeiden. Der Verbleib von Stützelementen für die Fahrt ist jedoch oft unerwünscht.
Der vorliegenden Erfindung liegt daher die Aufgabe zugrunde, in einem Behälter für Lastfahrzeuge Stapelsegmente zu stabilisieren.

Diese Aufgabe wird durch die in den unabhängigen Ansprüchen 1 und 8 vorgeschlagenen Stützvorrichtungen und Verfahren gelöst. Vorteilhafte Ausgestaltungen der Erfindung sind in weiteren Ansprüchen angegeben.

Gemäss einem Aspekt wird eine Stützvorrichtung zur Abstützung von in einem Behälter für Lastfahrzeuge angeordneten Stapelsegmenten aus gestapelten postalischen Stückgütern vorgestellt. Die Stützvorrichtung umfasst eine Positioniervorrichtung und eine Stützstruktur. Mittels der Stützstruktur ist eine Wirkfläche der Stützvorrichtung derart reversibel in einen vergrösserten und in einen verkleinerten Zustand versetzbar, dass die Stützstruktur mit der Wirkfläche in dem vergrösserten Zustand ausgestaltet ist, ein Stapelsegment von einer ersten Seite her zu stützen, um ein Kippen oder Herunterfallen von in dem Stapelsegment gestapelten Stückgütern auf die erste Seite zu verhindern. Mit der Wirkfläche in dem verkleinerten Zustand ist die Stützstruktur ausgestaltet, mit Hilfe der Positioniervorrichtung innerhalb des Behälters von der ersten Seite des Stapelsegments auf eine der ersten Seite gegenüberliegende zweite Seite des Stapelsegments bewegt zu werden, um dort beispielsweise mit der Wirkfläche in dem vergrösserten Zustand die zweite Seite des Stapelsegments und/oder eine weitere Seite eines weiteren Stapelsegments zu stützen.

Gemäss einem weiteren Aspekt betrifft die Erfindung ein Verfahren zum Beladen eines Behälters für Lastfahrzeuge mit postalischem Stückgut mit Hilfe einer Stützstruktur mit welcher eine auf ein Stapelsegment wirkende Wirkfläche reversibel vergrösser- und verkleinerbar ist. Im Rahmen des Verfahrens wird ein vertikal stehendes erstes Stapelsegment von aufeinander gestapelten Stückgütern in dem Behälter errichtet. Das erste Stapelsegment wird mittels der Stützstruktur abgestützt, indem die Wirkfläche der Stützstruktur in einem vergrösserten Zustand auf eine Seite des ersten Stapelsegments einwirkt und diese dadurch derart stützt, dass ein Kippen oder Herunterfallen von in dem ersten Stapelsegment gestapelten Stückgütern auf diese Seite verhindert wird.

Ein zweites Stapelsegment von aufeinander gestapeltem Stückgut wird auf der dem ersten Stapelsegment gegenüber liegenden Seite der Stützstruktur derart errichtet, dass das zweite Stapelsegment mit einer ersten Seite an die Stützstruktur angrenzt und vorzugsweise von diesem abgesichert wird. Dann wird die Wirkfläche der Stützstruktur derart verkleinert, dass die Stützstruktur innerhalb des Behälters auf eine der ersten Seite des zweiten Stapelsegments gegenüber liegenden zweiten Seite des zweiten Stapelsegments bewegt werden kann und die Stützstruktur wird angrenzend an die zweite Seite des zweiten Stapelsegments positioniert. Die Wirkfläche der Stützstruktur wird derart vergrössert, dass die Stützstruktur die zweite Seite des zweiten Stapelsegments stützt.

Gemäss einem weiteren Aspekt betrifft die Erfindung eine Cargo-Vorrichtung, die eine Stützvorrichtung umfasst.

Gemäss einer Ausführungsform erstreckt sich die Stützvorrichtung im Wesentlichen über eine Breite des Behälters erstreckt. Auf diese Weise kann ein Stapelsegment mit geringem Aufwand gestützt werden, da es dann seitlich durch Behälterwände gestützt werden kann. In Längsrichtung des Containers kann es durch andere Stapelsegmente oder durch eine Frontoder Rückwand des Containers gestützt werden.

Gemäss einer Ausführungsform umfasst die Stützstruktur einen Fächer. Durch diesen lässt sich auf besonders einfache und effiziente Weise eine Wirkfläche aufspannen, die sich reversibel vergrössern und verkleinern lässt. Ebenso kann die Wirkfläche durch ein Rollo oder durch ausklappbare Stäbe aufgespannt werden.

Gemäss einer Ausführungsform ist die Stützstruktur und/oder die gesamte Stützvorrichtung nach dem Beladen des Behälters ohne Demontageaufwand aus dem Behälter entfernbar.

Mit andern Worten ist die Stützstruktur und/oder die gesamte Stützvorrichtung mobil und nicht fest in dem Behälter verbaut. Auf diese Weise lässt sich die Stützstruktur aus dem Behälter auf einfache Weise entfernen und es bleibt mehr Platz für die Beladung des Behälters mit Stückgütern.

Gemäss einer Ausführungsform ist die Stützstruktur ausgestaltet, mit der Wirkfläche in dem vergrösserten Zustand nur Stückgüter in einem oberen Bereich des ersten und/oder zweiten Stapelsegments durch direkte Berührung mit diesen Stückgütern zu stützen. Es reicht oft aus, nur die oberen Stückgüter eines Stapelsegments zu stützen, damit der Stapel stabil bleibt. Indem die Wirkfläche nur den oberen Teil des Stapelsegments stützt, kann eine kleinere Stützstruktur verwendet werden. Dies ist auch in verkleinertem Zustand von Vorteil, da die Stützstruktur auch dann weniger Raum beansprucht, wodurch beim Positionieren der Stützstruktur ein Anecken am Stapel oder an Teilen des Containers unwahrscheinlicher wird.

Gemäss einer Ausführungsform umfasst die Stützvorrichtung eine Segmenterzeugungsvorrichtung, die ausgestaltet ist, ein Stapelsegment zu errichten, indem eine zunächst horizontal liegende Form der Segmenterzeugungsvorrichtung mit Stückgütern befüllt und anschliessend aufgestellt und die in der Form enthaltenen Stückgüter in dem Behälter als Stapelsegment abgesetzt werden. Alternativ können Stapelsegmente aber auch auf andere Weise errichtet werden. Beispielsweise von Hand, mit einem Roboter, oder indem eine senkrecht stehende Form mit Stückgütern befüllt wird.

Gemäss einer Ausführungsform ist die Stützstruktur in dem vergrösserten Zustand fixierbar. Auf diese Weise kann sichergestellt werden, dass sich die Stützstruktur, beispielsweise ein Fächer oder ein Rollo, nicht ungewollt wieder kontrahieren.

Gemäss einer Ausführungsform ist die Stützstruktur so ausgestaltet, dass sie keine Störstrukturen aufweist, die beim Versetzen der Wirkfläche von dem vergrösserten in einen verkleinerten Zustand Stückgüter auf dem durch die Stützstruktur gestützten Stapel von dem Stapel kippt. Dies ist beispielsweise für einen Fächer, oder für ein Rollo der Fall.

Gemäss einer weiteren Ausführungsform sind die Stückgüter lose und/oder inhomogen.

Die Erfindung wird nachfolgend anhand der Zeichnung beispielsweise näher erläutert. Dabei zeigen:
Figur 1 eine perspektivische Ansicht einer Cargo-Vorrichtung mit einer Stützvorrichtung zur Abstützung von in einem Behälter für Lastfahrzeuge angeordneten Stapelsegmenten aus gestapelten postalischen Stückgütern gemäss einer Ausführungsform der Erfindung;
Figur 2 die Cargo-Vorrichtung mit der Stützvorrichtung von Figur 1 zu einem späteren Verfahrenszeitpunkt bei der Errichtung eines weiteren Stapelsegments;
Figur 3 die Cargo-Vorrichtung mit der Stützvorrichtung der Stützvorrichtung von Figur 1 zu einem späteren Verfahrenszeitpunkt bei der Abstützung des weiteren Stapelsegments.

Figur 1 zeigt eine Cargo-Vorrichtung 20 mit einer Stützvorrichtung 2 zur Abstützung von in einem Behälter 21 für Lastfahrzeuge angeordneten Stapelsegmenten 7, 8 aus gestapelten postalischen Stückgütern 5 gemäss einer Ausführungsform der Erfindung. Ein solcher Behälter wird oft auch als Container bezeichnet. Er kann fest mit dem Fahrzeug verbaut, oder auf dieses aufladbar oder als Anhänger an ein Lastfahrzeug ankoppelbar sein.

In dem in den Figuren gezeigten Ausführungsbeispiel umfasst die Cargo-Vorrichtung 20 zudem eine Segmenterzeugungsvorrichtung 9, die ausgestaltet ist, ein Stapelsegment 7, 8 zu errichten, indem eine zunächst horizontal liegende Form 9a der Segmenterzeugungsvorrichtung 9 mit Stückgütern 5 befüllt und anschliessend aufgestellt und die in der Form enthaltenen Stückgüter in dem Behälter 21 als Stapelsegment 7, 8 abgesetzt werden. Das Stapelsegment wird dabei mit der Bewegungsvorrichtung 1 aufgestellt und abgesetzt. Eine solche Segmenterzeugungsvorrichtung 9 ist jedoch nicht zwingend notwendig. Die Stapelsegmente können auch manuell aufgebaut und mittels der Stützstruktur 3 abgesichert werden. Auch kann ein Stapelsegment mittels eines Roboters errichtet werden. Beispielsweise kann ein Roboterarm oder können mehrere Roboterarme dabei das Stapelsegment Stückgut um Stückgut aufbauen.

Die Cargo-Vorrichtung kann zudem, muss aber nicht, den Behälter 21 umfassen.

Die Stützvorrichtung 2 umfasst eine Positioniervorrichtung 6 und eine Stützstruktur 3. Mittels der Stützstruktur 3 ist eine Wirkfläche 11 der Stützvorrichtung 2 derart reversibel in einen vergrösserten Zustand 3a und in einen verkleinerten Zustand 3b versetzbar, dass die Stützstruktur 3 mit der Wirkfläche 11 in dem vergrösserten Zustand 3a ein Stapelsegment 8 von einer ersten Seite her zu stützen vermag, um ein Kippen oder Herunterfallen von in dem Stapelsegment 8 gestapelten Stückgütern auf die erste Seite zu verhindern.

Ist die Wirkfläche 11 in dem verkleinerten Zustand 3b, so die Stützstruktur 3 ausgestaltet, mit Hilfe der Positioniervorrichtung 6 innerhalb des Behälters 21 von einer Seite eines Stapelsegments auf die andere Seite dieses Stapelsegments bewegt zu werden, also beispielsweise von der ersten Seite 8a des Stapelsegments 8 auf eine der ersten Seite 8a gegenüberliegenden zweite Seite 8b des Stapelsegments 8, um dort mit der Wirkfläche in dem vergrösserten Zustand die zweite Seite des Stapelsegments 8 und/oder eine weitere Seite eines weiteren Stapelsegments zu stützen.

Die Stützstruktur kann beispielsweise als Fächer, als Rollo, oder als ausklappbare Stabanordnung ausgestaltet sein. Die Stützstruktur 3 ist ausgestaltet, eine Wirkfläche bereitzustellen, respektive aufzuspannen, die reversibel vergrösserund verkleinerbar ist. Die Wirkfläche kann vertikal sein oder eine vertikale Komponente umfassen, um ein Stapelsegment von einer Seite her abzustützen.

Als verkleinern der Wirkfläche oder als verkleinerter Zustand ist auch eine maximal reduzierte Fächerfläche oder Rollofläche zu verstehen. Mit andern Worten ist als verkleinern der Wirkfläche oder als verkleinerter Zustand ein in einem Rahmen der Stützvorrichtung versenktes eingerolltes Rollo oder in ein in einem solchen Rahmen versenkter zusammengefalteter Fächer zu verstehen.

Die Stückgüter können beispielsweise Pakete umfassen.

Die Stützvorrichtung 2 und/oder die Stützsstruktur 3 und/oder die Wirkfläche 11 erstreckt sich im Wesentlichen über eine gesamte Breite b des Behälters 21.

Die Stützstruktur 3 und/oder die gesamte Stützvorrichtung 2 ist ausgestaltet, nach dem Beladen des Behälters 21 ohne Demontageaufwand aus dem Behälter 21 entfernt zu werden. Die Stützstruktur 3 und/oder die gesamte Stützvorrichtung 2 ist somit mobil nicht fest in dem Behälter 21 verbaut.

Die Stützstruktur 3 mit der Wirkfläche in dem vergrösserten Zustand 3a stützt in der hier gezeigten Ausführungsform nur Stückgüter in einem oberen Bereich des ersten und/oder zweiten Stapelsegments durch direkte Berührung mit diesen Stückgütern 5. In einer andern Ausführungsform reicht die Stützstruktur in dem vergrösserten Zustand bis im Wesentlichen auf die Bodenfläche des Behälters 21, sodass ein Stapelsegment in seiner gesamten Höhe durch direkten Kontakt mit der Stützstruktur abgestützt wird.

In dem vergrösserten Zustand ist die Stützstruktur 3 derart fixierbar, dass die Wirkfläche nicht ungewollt wieder verkleinert wird.

Mit Hilfe der Cargo-Vorrichtung 20, respektive der Stützvorrichtung 2 kann ein Behälter 21 für Lastfahrzeuge beispielsweise wie folgt mit postalischem Stückgut 5 beladen werden.

Zunächst wird das vertikal stehende erste Stapelsegment 7 von aufeinander gestapelten Stückgütern 5 in dem Behälter 21 errichtet.

Das erste Stapelsegment 7 wird mittels der Stützstruktur 3 abgestützt, indem die Wirkfläche 11 der Stützstruktur 3 wie in Figur 1 dargestellt in einem vergrösserten Zustand 3a eine Seite des ersten Stapelsegments derart stützt, dass ein Kippen oder Herunterfallen von in dem ersten Stapelsegment 7 gestapelten Stückgütern 5 auf diese Seite verhindert wird.

Dann wird das zweite Stapelsegment 8 von aufeinander gestapeltem Stückgütern 5 auf der dem ersten Stapelsegment gegenüber liegenden Seite der Stützstruktur 7 derart errichtet, dass das zweite Stapelsegment 8 mit einer ersten Seite an die Stützstruktur 3 angrenzt und von diesem gestützt wird.

Dann wird die Wirkfläche 11 der Stützstruktur 3 derart verkleinert, dass die Stützstruktur 3 innerhalb des Behälters 21 eine der ersten Seite 8a des zweiten Stapelsegments 8 gegenüber liegenden zweiten Seite 8b des zweiten Stapelsegments 8 bewegt werden kann. Die Stützstruktur 3 wird dann angrenzend an der zweiten Seite 8b des zweiten Stapelsegments 8 positionert. Figur 2 zeigt diese Positionierung mit der Stützstruktur 3 in dem verkleinerten Zustand 3b.

Figur 3 zeigt die Cargo-Vorrichtung 20 mit der Stützvorrichtung 2 von Figur 1 zu einem späteren Verfahrenszeitpunkt bei welchem das weitere Stapelsegments 8 durch den Fächer 3 gestützt wird. Dabei ist die Wirkfläche 11 der Stützstruktur 3 wiederum derart vergrössert worden, dass die Stützstruktur 3 die zweite Seite 8b des zweiten Stapelsegments 8 stützt.

In dem in den Figuren 1-3 gezeigten Ausführungsbeispiel werden die Stapelsegmente mittels der Segmenterzeugungsvorrichtung 9 erstellt. Die Segmenterzeugungsvorrichtung 9 ist ausgestaltet, ein Stapelsegment zu errichten, indem eine zunächst horizontal liegende Form 9a der Segmenterzeugungsvorrichtung mit Stückgütern befüllt und anschliessend aufgestellt und die in der Form enthaltenen Stückgüter in dem Behälter als Stapelsegment abgesetzt werden. Wie in Figur 2 dargestellt umfasst die Segmenterzeugungsvorrichtung 9 dazu ein bewegbares Rückwandelement 4, das von einem oberen Bereich in einen unteren Bereich der Segmenterzeugungsvorrichtung 9 verschiebbar ist. Wenn sich die Stützstruktur 3 in dem verkleinerten Zustand befindet, wird das Stapelsegment 8 durch das sich im oberen Bereich befindliche Rückwandelement 4 gestützt. Wird die Wirkfläche 11 der Stützstruktur 3 vergrössert, damit diese den oberen Bereich des Stapelsegments stützt, wird das obere Rückwandelement 4 nach unten bewegt, damit die Stützstruktur 3 auch effektiv die Abstützung des Stapelsegments 8 übernehmen kann. Die Segmenterzeugungsvorrichtung 9 kann ein festes, also nicht verschiebbares, unteres Rückwandelement umfassen, die einen unteren Bereich des Stapelsegments abstützt. Beim nach unten Bewegen des Rückwandelements 4 kann dieses über das untere Rückwandelement geschoben werden.

Alternativ zu der Errichtung von Stapelsegmenten mit der Segmenterzeugungsvorrichtung 9 können Stapelsegmente aber auch auf andere Weise errichtet werden, beispielsweise manuell durch eine Person, oder automatisiert mittels eines Roboters, oder indem eine senkrecht stehende Form mit Stückgütern befüllt wird.

Auf diese Weisen kann Stapelsegment um Stapelsegment in dem Behälter 21 von vorne nach hinten in Behälterrichtung, respektive in Fahrtrichtung, geladen und abgestützt werden. Sobald zwei Stapelsegmente aneinander grenzen, wird also die dazwischen liegende Stapelstruktur nicht mehr benötigt und kann zum Abstützen einer andern Seite eines bereits geladenen Stapelsegments oder eines weiteren Stapelsegments geladen werden. Selbstverständlich kann der Behälter 21 auch von hinten nach vorne auf diese Weise beladen werden.

Gemäss dem Ausführungsbeispiel befindet sich nachdem eine Stapelwand mittels der Bewegungsvorrichtung 1 aufgestellt und abgesetzt wurde eine als Fächer ausgestaltete Stützstruktur 3 zwischen zwei Stapelwänden. Sie wird anschliessend in sich zusammengefaltet und befindet sich vollständig oberhalb des Stapels. Die Stützvorrichtung 2 kann so über die Transportvorrichtung 1 hinwegbewegt und hinter der zuletzt abgesetzten Stapelwand positioniert werden. Hier wird der Fächer 3 wieder ausgebreitet. Durch das Herunterfahren des oberen Teils, der Rückwand, der Transportvorrichtung wird die Stützfunktion auf den Fächer übertragen. Die Transportvorrichtung kann anschliessend wieder aus dem Container herausgefahren und befüllt werden.

Die Stützstruktur greift lediglich im oberen Bereich der Stapelwand ein und ist nach oben zusammenfaltbar. Der Stapel kann so zu jedem Zeitpunkt gestützt werden ohne, dass Stützstrukturen im Behälter 21 verbleiben.

Die Stützstruktur ist durch ineinander verschachtelte Hohlprofile beim Einziehen frei von Störkonturen was das Herausziehen zwischen zwei Stapelwänden ermöglicht.

Ausführungsformen der Erfindung können auch für die vollautomatische Beladung von LKW-Containern oder andern Behältern für Lasttransporte mit inhomogenen postalischen Stückgütern verwendet werden.

## Patentansprüche

1. Stützvorrichtung (2) zur Abstützung von in einem Behälter (21) für Lastfahrzeuge angeordneten Stapelsegmenten aus gestapelten postalischen Stückgütern (5), umfassend eine Positioniervorrichtung (6) und eine Stützstruktur (3);
wobei mittels der Stützstruktur (3) eine Wirkfläche (11) der Stützvorrichtung (2) derart reversibel in einen vergrösserten Zustand (3a) und in einen verkleinerten Zustand (3b) versetzbar ist, dass
- die Stützstruktur (3) mit der Wirkfläche (11) in dem vergrösserten Zustand (3a) ausgestaltet ist, ein Stapelsegment (8) von einer ersten Seite her zu stützen, um ein Kippen oder Herunterfallen von in dem Stapelsegment (8) gestapelten Stückgütern auf die erste Seite zu verhindern, und
- die Stützstruktur (3) mit der Wirkfläche (11) in dem verkleinerten Zustand (3b) ausgestaltet ist, mit Hilfe der Positioniervorrichtung (6) innerhalb des Behälters (21) von der ersten Seite des Stapelsegments (8) auf eine der ersten Seite gegenüberliegende zweite Seite des Stapelsegments (8) bewegt zu werden.

2. Stützvorrichtung (2) nach Anspruch 1, wobei sich die Stützvorrichtung (2) im Wesentlichen über eine Breite (b) des Behälters (21) erstreckt.

3. Stützvorrichtung (2) nach einem der vorhergehenden Ansprüche, wobei die Stützstruktur (3) einen Fächer umfasst.

4. Stützvorrichtung (2) nach einem der vorhergehenden Ansprüche, wobei die Stützstruktur (3) und/oder die gesamte Stützvorrichtung (2) ausgestaltet ist, nach dem Beladen des Behälters (21) ohne Demontageaufwand aus dem Behälter (21) entfernt zu werden.

5. Stützvorrichtung (2) nach einem der vorhergehenden Ansprüche, wobei die Stützstruktur (3) mit der Wirkfläche (11) in dem vergrösserten Zustand (3a) nur Stückgüter in einem oberen Bereich des ersten und/oder zweiten Stapelsegments durch direkte Berührung mit diesen Stückgütern (5) stützt.

6. Stützvorrichtung (2) nach einem der vorhergehenden Ansprüche, wobei die Stützstruktur (3) in dem vergrösserten Zustand fixierbar ist.

7. Cargo-Vorrichtung (20) umfassend eine Stützvorrichtung (2) nach einem der vorhergehenden Ansprüche.

8. Verfahren zum Beladen eines Behälters (21) für Lastfahrzeuge mit postalischem Stückgut (5) mit Hilfe einer Stützstruktur (3) mit welcher eine auf ein Stapelsegment (7, 8) wirkende Wirkfläche (11) reversibel vergrösser- und verkleinerbar ist, umfassend die Verfahrensschritte:
- Errichten eines vertikal stehenden ersten Stapelsegments (7) von aufeinander gestapelten Stückgütern (5) in dem Behälter (21);
- Abstützen des ersten Stapelsegments (7) mittels der Stützstruktur, indem die Wirkfläche (11) der Stützstruktur (3) in einem vergrösserten Zustand (3a) eine Seite des ersten Stapelsegments derart stützt, dass ein Kippen oder Herunterfallen von in dem ersten Stapelsegment (7) gestapelten Stückgütern (5) auf diese Seite verhindert wird;
- Errichten eines zweiten Stapelsegments (8) von aufeinander gestapelten Stückgütern (5) auf der dem ersten Stapelsegment gegenüber liegenden Seite der Stützstruktur (7) derart, dass das zweite Stapelsegment (8) mit einer ersten Seite (8a) an die Stützstruktur (3) angrenzt;
- Verkleinern der Wirkfläche (11) der Stützstruktur (3) derart, dass die Stützstruktur (3) innerhalb des Behälters (21) auf eine der ersten Seite (8a) des zweiten Stapelsegments (8) gegenüber liegenden zweiten Seite (8b) des zweiten Stapelsegments (8) bewegt werden kann;
- Positionieren der Stützstruktur (3) angrenzend an die zweite Seite (8b) des zweiten Stapelsegments (8);
- Vergrössern der Wirkfläche (11) der Stützstruktur (3) derart, dass die Stützstruktur (3) die zweite Seite (8b) des zweiten Stapelsegments (8) stützt.

9. Verfahren nach Anspruch 8, wobei sich das erste Stapelsegment (7) und das zweite Stapelsegment (8) im Wesentlichen über eine Breite (b) des Behälters (21) erstreckt.

10. Verfahren nach einem der Ansprüche 8 oder 9, wobei die Stützstruktur (3) einen Fächer umfasst.

11. Verfahren nach einem der Ansprüche 8 bis 10, wobei die Stützstruktur (3) oder die gesamte Stützvorrichtung (2) nach dem Beladen des Behälters (21) aus diesem entfernt wird.

12. Verfahren nach einem der Ansprüche 8 bis 11, wobei die Stützstruktur (3) in einem vergrösserten Zustand (3a) nur Stückgüter in einem oberen Bereich des ersten (7) und/oder zweiten Stapelsegments (8) durch direkte Berührung mit diesen Stückgütern stützt.

## Claims

1. Support apparatus (2) for supporting stack segments which consist of stacked postal piece goods (5) and are arranged in a container (21) for goods vehicles, comprising a positioning apparatus (6) and a support structure (3);
wherein an active surface (11) of the support apparatus (2) is able to be shifted into an enlarged state (3a) and into a reduced state (3b) in a reversible manner by means of the support structure (3), such that
- in the enlarged state (3a), the support structure (3) with the active surface (11) is embodied to support a stack segment (8) from a first side, in order to prevent piece goods stacked in the stack segment (8) from toppling over or falling down on the first side, and
- in the reduced state (3b), the support structure (3) with the active surface (11) is embodied to be moved from the first side of the stack segment (8) to a second side of the stack segment (8) opposite the first side, with the aid of the positioning apparatus (6) within the container (21).

2. Support apparatus (2) according to claim 1, wherein the support apparatus (2) extends substantially over a width (b) of the container (21).

3. Support apparatus (2) according to one of the preceding claims, wherein the support structure (3) comprises a fan.

4. Support apparatus (2) according to one of the preceding claims, wherein the support structure (3) and/or the entire support apparatus (2) is embodied to be removed from the container (21) after the container (21) has been loaded, without disassembly effort.

5. Support apparatus (2) according to one of the preceding claims, wherein the support structure (3) with the active surface (11), in the enlarged state (3a), only supports piece goods in an upper region of the first and/or second stack segment by direct contact with said piece goods (5).

6. Support apparatus (2) according to one of the preceding claims, wherein the support structure (3) is able to be fixed in the enlarged state.

7. Cargo apparatus (20) comprising a support apparatus (2) according to one of the preceding claims.

8. Method for loading a container (21) for goods vehicles with postal piece goods (5) with the aid of a support structure (3), with which an active surface (11) acting on a stack segment (7, 8) is able to be enlarged and reduced in a reversible manner, comprising the method steps:
- erecting a vertically standing first stack segment (7) of piece goods (5) stacked on top of one another in the container (21) ;
- supporting the first stack segment (7) by means of the support structure, by the active surface (11) of the support structure (3), in an enlarged state (3a), supporting one side of the first stack segment such that piece goods (5) stacked in the first stack segment (7) are prevented from toppling over or falling down on this side;
- erecting a second stack segment (8) of piece goods (5) stacked on top of one another on the side of the support structure (7) opposite the first stack segment, such that the second stack segment (8) is adjacent to the support structure (3) on a first side (8a);
- reducing the active surface (11) of the support structure (3) such that the support structure (3) is able to be moved within the container (21) on a second side (8b) of the second stack segment (8) opposite the first side (8a) of the second stack segment (8);
- positioning the support structure (3) adjacently to the second side (8b) of the second stack segment (8);
- enlarging the active surface (11) of the support structure (3) such that the support structure (3) supports the second side (8b) of the second stack segment (8).

9. Method according to claim 8, wherein the first stack segment (7) and the second stack segment (8) extend substantially over a width (b) of the container (21).

10. Method according to one of claims 8 or 9, wherein the support structure (3) comprises a fan.

11. Method according to one of claims 8 to 10, wherein the support structure (3) or the entire support apparatus (2), after the loading of the container (21), is removed therefrom.

12. Method according to one of claims 8 to 11, wherein the support structure (3), in an enlarged state (3a), only supports piece goods in an upper region of the first (7) and/or second stack segment (8) by direct contact with said piece goods.

## Revendications

1. Dispositif de support (2) pour le soutien de segments d'empilement de marchandises au détail (5) postales empilées, disposés dans un conteneur (21) pour camions, comportant un dispositif de positionnement (6) et une structure de support (3) ;
dans lequel, au moyen de la structure de support (3), une surface active (11) du dispositif de support (2) est déplaçable de manière réversible dans un état agrandi (3a) et dans un état réduit (3b) de telle sorte que
- la structure de support (3) avec la surface active (11) dans l'état agrandi (3a) soit conçue pour soutenir un segment d'empilement (8) à partir d'un premier côté, afin d'empêcher un basculement ou une chute de marchandises au détail empilées dans le segment d'empilement (8) sur le premier côté, et
- la structure de support (3) avec la surface active (11) dans l'état réduit (3b) soit conçue pour être déplacée à l'aide du dispositif de positionnement (6) à l'intérieur du conteneur (21) à partir du premier côté du segment d'empilement (8) sur un deuxième côté opposé au premier côté du segment d'empilement (8).

2. Dispositif de support (2) selon la revendication 1, le dispositif de support (2) s'étendant essentiellement sur une largeur (b) du conteneur (21).

3. Dispositif de support (2) selon l'une des revendications précédentes, dans lequel la structure de support (3) comporte un compartiment.

4. Dispositif de support (2) selon l'une des revendications précédentes, la structure de support (3) et/ou le dispositif de support (2) global étant conçu(e)(s) pour être retiré (e) (s) du conteneur (21) sans effort de démontage après le chargement du conteneur (21).

5. Dispositif de support (2) selon l'une des revendications précédentes, dans lequel la structure de support (3) avec la surface active (11) dans l'état agrandi (3a) soutient uniquement des marchandises au détail dans une zone supérieure du premier et/ou deuxième segment d'empilement par contact direct avec ces marchandises au détail (5).

6. Dispositif de support (2) selon l'une des revendications précédentes, dans lequel la structure de support (3) dans l'état agrandi est fixable.

7. Dispositif de fret (20) comportant un dispositif de support (2) selon l'une des revendications précédentes.

8. Procédé pour le chargement d'un conteneur (21) pour camions en marchandise au détail (5) postale à l'aide d'une structure de support (3) avec laquelle une surface active (11) agissant sur un segment d'empilement (7, 8) peut être agrandie et réduite de manière réversible, comportant les étapes de procédé :
- d'établissement d'un premier segment d'empilement (7) vertical de marchandises au détail (5) empilées les unes sur les autres dans le conteneur (21) ;
- de soutien du premier segment d'empilement (7) au moyen de la structure d'empilement, du fait que la surface active (11) de la structure de support (3) dans un état agrandi (3a) soutient un côté du premier segment d'empilement de telle sorte qu'un basculement ou une chute de marchandises au détail (5) empilées dans le premier segment d'empilement (7) sur ce côté soit empêché(e) ;
- d'établissement d'un deuxième segment d'empilement (8) de marchandises au détail (5) empilées les unes sur les autres sur le côté opposé au premier segment d'empilement de la structure de support (7) de telle sorte que le deuxième segment d'empilement (8) soit adjacent par un premier côté (8a) à la structure de support (3) ;
- de réduction de la surface active (11) de la structure de support (3) de telle sorte que la structure de support (3) puisse être déplacée à l'intérieur du conteneur (21) sur un deuxième côté (8b) du deuxième segment d'empilement (8) opposé au premier côté (8a) du deuxième segment d'empilement (8) ;
- de positionnement de la structure de support (3) de manière adjacente au deuxième coté (8b) du deuxième segment d'empilement (8) ;
- d'agrandissement de la surface active (11) de la structure de support (3) de telle sorte que la structure de support (3) soutienne le deuxième côté (8b) du deuxième segment d'empilement (8).

9. Procédé selon la revendication 8, dans lequel le premier segment d'empilement (7) et le deuxième segment d'empilement (8) s'étendent essentiellement sur une largeur (b) du conteneur (21).

10. Procédé selon l'une des revendications 8 ou 9, dans lequel la structure de support (3) comporte un compartiment.

11. Procédé selon l'une des revendications 8 à 10, dans lequel la structure de support (3) ou le dispositif de support (2) global est retiré(e) du conteneur (21) après le chargement de celui-ci.

12. Procédé selon l'une des revendications 8 à 11, dans lequel la structure de support (3) dans un état agrandi (3a) soutient uniquement des marchandises au détail dans une zone supérieure du premier (7) et/ou deuxième segment d'empilement (8) par contact direct avec ces marchandises au détail.
